# FASCICULE DE BREVET EUROPEEN

(11) **EP 3 981 564 B1**
(45) Date de publication et mention de la délivrance du brevet: **01.04.2026**
(21) Numéro de dépôt: 20201142.5
(22) Date de dépôt: 09.10.2020
(51) Int. Cl.: B27J 5/00, B27J 7/00, B65D 39/00

(54) **PROCÉDÉ DE FABRICATION DE CORPS CYLINDRIQUES EN LIÈGE LAMINÉ ET PRODUIT FINAL OBTENU À TRAVERS CE PROCÉDÉ**
VERFAHREN ZUR HERSTELLUNG ZYLINDRISCHER KÖRPER AUS LAMINIERTEM KORK, UND NACH DIESEM VERFAHREN ERHALTENES ENDPRODUKT
METHOD FOR MANUFACTURING CYLINDRICAL BODIES FROM CORK SHEETS AND END PRODUCT OBTAINED THROUGH SAID METHOD

(43) Date de publication de la demande: 13.04.2022
(73) Titulaire: DIAM BOUCHAGE, 66400 Ceret (FR)
(72) Inventeur: NUNO FREIRE MONIZ BORDA, Pedro, 2900-309 Setubal (PT); JOAO DE SOUSA GAMERO, Ricardo, 2805-104 Almada (PT)
(74) Mandataire: Germain Maureau

(56) Documents cités:
- WO-A1-2011/033485
- DE-U1- 29 912 842
- FR-A- 1 186 245
- FR-A- 338 533
- FR-A- 543 519

## Description

Introduction L' invention concerne un procédé de fabrication de corps cylindriques en liège comprenant les etapes de: nettoyage individuel de chaque côté de la feuille résultant du laminage ;collage avec application de liant adapté à une utilisation alimentaire et pressage de sorte que les pores de croissance orientés perpendiculairement aux lames et les irrégularités du liège sont décalées au niveau des interfaces de chaque lame ; formation de parallélépipèdes en micro couches qui sont coupés en tranches en fonction du produit final. De telles étapes ainsi que le corps cylindrique obtenu sont connus du document FR 338 533 A

Le marché des boissons, en particulier les marchés des vins tranquilles et des vins gazéifiés, utilisent majoritairement des obturateurs en liège, communément appelés bouchons en liège. L'utilisation du liège répond aux spécifications techniques requises par le marché, que ce soit vis-à-vis de sa capacité d'étanchéité, ou de l'aspect visuel que produisent les bouchons en liège et qui donnent un vrai gage de qualité à la boisson.

Le liège étant un produit naturel, il pose des défis difficiles à surmonter lors de la fabrication des bouchons, à savoir :
- l'uniformité visuelle du bouchon ;
- l'uniformité dans le comportement physique du liège en tant que bouchon ;
- l'absence de contaminants gustatifs (par ex. : Le trichloroanisol et d'autres substances volatiles)

Le grand défi pour l'industrie est de fabriquer un bouchon en liège pour les marchés qui l'utilisent déjà, mais en surmontant de façon claire des 3 points susmentionnés.

### État de la technique :

Le liège est un produit naturel dérivé du chêne-liège composé de plusieurs cellules microscopiques creuses et de parois cellulaires harmoniques qui constituent un tissu 100 % naturel d'une élasticité et d'une capacité de rebond inégalées. Ces caractéristiques particulières du liège sont principalement utilisées pour la production de bouchons en liège.

La méthode traditionnelle de fabrication des bouchons en liège présuppose l'extraction de morceaux de liège naturel des chênes liège. Ces morceaux étant extraits d'un arbre, ils ont une forme concave irrégulière (Fig.1). Afin qu'ils puissent être utilisés ultérieurement dans la fabrication des bouchons, les morceaux de liège sont soumis à un traitement de bouillage et d'aplatissement, qui permet de créer des planches de liège plates et rectangulaires, en bandes, qui sont ensuite découpées en tranches d'épaisseur appropriée et percées selon l'invention à l'aide d'une tubeuse, produisant des corps cylindriques en liège.

Ces corps cylindriques passent ensuite vers les procédés de finition normaux, c'est à dire la rectification, le lavage, le traitement de surface et le marquage. Il s'agit du procédé de production de bouchons de liège le plus classique, avec le développement le moins technologique du secteur, donnant naissance au dénommé bouchon naturel.

Cette méthode traditionnelle de production de bouchons en liège est la plus appréciée et la plus utilisée pour les vins de la plus haute qualité, car elle permet naturellement d'utiliser les caractéristiques particulières du liège, l'étanchéité et une meilleure conservation des saveurs originales.

Il s'avère que la production de bouchons en liège naturel est insuffisante pour répondre aux besoins du marché. De plus, les bouchons en liège naturel ont aussi leurs défauts : ils sont très hétérogènes car ils contiennent des porosités et des fissures ou des creux, qui provoquent des imperfections très visibles et variables pouvant avoir des implications directes sur le comportement mécanique du bouchon de liège dans la bouteille, pouvant provoquer des fuites et influer sur la neutralité organoleptique requise pour les bouchons en contact direct avec le liquide contenu dans les bouteilles. Ce type de réactions indésirables pouvant affecter l'arôme des vins est directement lié à l'augmentation significative des quantités de 2,4,6 trichloroanisol (TCA). Ce type de contamination résulte de l'interaction de certains champignons ou parasites existants dans le liège, tels que *l'Armillariamellea,* et a une influence directe sur l'arôme des vins.

Afin de répondre aux besoins du marché et aux inconvénients du liège naturel, les bouchons techniques sont apparus.

Les bouchons en liège techniques sont constitués de plusieurs morceaux de liège et peuvent comprendre des parties ou des granulés de liège. Les différentes typologies diffèrent en fonction de l'organisation et du nombre de morceaux, avec ou sans composant granulaire.

Les bouchons techniques peuvent être des bouchons agglomérés ; des bouchons multi-pièces avec des granulés et des bouchons multi-pièces pouvant résulter de deux processus de fabrication :
- L'extrusion réactive continue ;
- Le compactage - réaction en moule fermé ;

Le bouchon technique fabriqué à travers un procédé d'extrusion réactive en continu est basé sur le passage de granulés de liège préalablement humidifiés avec un polymère, à travers une section tubulaire, qui sous l'effet de la température produit une tige de granule de liège. Cette tige est ensuite découpée selon la taille souhaitée des cylindres, qui ensuite, à travers les mêmes procédés de finition, deviendra le bouchon final.

Le bouchon technique fabriqué selon le procédé de compactage (réaction en moule fermé) est basé sur l'injection de liège granulé pré-humidifié avec un polymère. L'injection est faite dans un moule individuel qui, sous l'effet de la température, produira le corps cylindrique en agglomérat de liège qui après les procédés de finition normaux, deviendra le bouchon en liège. Le compactage individuel des moules peut être effectué en ajoutant simultanément des rondelles, en fonction du bouchon final souhaité (par ex : Bouchon 1 + 1, avec deux rondelles à l'extrémité du bouchon).

Les bouchons agglomérés sont constitués de grains de liège, obtenus à partir des déchets de la production de liège naturel, et qui peuvent être caractérisés selon les différentes dimensions de diamètre des grains de liège qui sont ensuite liés avec des colles réactives. Les bouchons dont la dimension moyenne du grain est comprise entre 2 mm et 8 mm ont moins de qualité que les bouchons de liège dont la dimension moyenne du grain est comprise entre 0,25 mm et 2,5 mm.

D'après les brevets EP0496687 et EP2099689, nous connaissons deux procédés de production de bouchons agglomérés.

Dans le premier cas, le liège est composé de trois composants : un matériau végétal ligneux qui, pour la fabrication du bouchon, est de préférence un liège naturel réduit en poudre ; un plastique cellulaire fermé ; un liant qui, pour la fabrication de bouchons, sera de préférence une colle alimentaire de type polyuréthane ou acrylique.

Dans le second cas, le bouchon est produit avec deux types de granulés de liège, présentant des caractéristiques complémentaires et pour lesquels la liaison est établie à travers un procédé de moulage individuel.

Le principal inconvénient de ce type de bouchon c'est que le liquide contenu dans la bouteille est en contact avec le granulat de liège, mais aussi avec son liant, ce qui peut influencer l'arôme et la qualité du liquide à l'intérieur de la bouteille. Bien qu'il s'agisse de bouchons en liège à faible coût de production, ils sont considérés comme des bouchons en liège de qualité inférieure et ne sont donc utilisés que pour les vins de qualité inférieure.

En guise de solution à ces inconvénients évoqués pour les bouchons agglomérés, des bouchons techniques multi-pièces en granulés sont apparus.

Les bouchons techniques multi-pièces granulés sont composés d'un ou de plusieurs morceaux de liège, généralement des rondelles, et d'un composant ou d'un corps granulé, différant entre eux en fonction de la disposition des pièces par rapport au granulé.

Selon les brevets EP0481155 et EP0100302 nous connaissons deux procédés de fabrication de bouchons multi-pièce granulés, dans lesquels le procédé de fabrication d'un bouchon en liège constitué d'un corps principal en liège granulaire et d'au moins un embout en liège naturel avec les pores disposés dans une direction perpendiculaire à l'axe du bouchon.

Mais ces bouchons ont également des inconvénients, comme par exemple, la liaison par collage de deux matériaux avec des caractéristiques différentes, où l'un offre peu de variabilité intrinsèque et d'hétérogénéité typique d'un matériau naturel et pas l'autre, ce qui fait que l'homogénéité du comportement du bouchon en tant qu'obturateur n'est pas entièrement satisfaisante.

Toujours dans la catégorie des bouchons techniques, nous avons les bouchons techniques multi-pièces qui sont constitués de 2 ou plusieurs morceaux de liège, sans aucun composant granulaire qui diffèrent par leur organisation dans la constitution du bouchon.

D'après les brevets EP1393869 et EP2093032, nous connaissons deux procédés pour fabriquer des bouchons multi-pièces très identiques.

Dans le premier cas, le processus de fabrication suppose le collage de plusieurs rondelles non consécutives d'un même panneau de liège avec les interfaces entre les rondelles substantiellement perpendiculaires aux veines du bouchon et où les bouchons sont percés dans le sens des anneaux de croissance, ce qui donne un bouchon final composé de 3 couches cylindriques.

Dans le second cas, le processus de fabrication est très similaire au précédent, mais dans le cas présent, le bouchon et composé de deux ou plusieurs éléments de bouchons naturels substantiellement cylindriques reliés par leurs bases après avoir été sélectionnés, inspectés et positionnés en fonction du résultat de l'inspection pour former chaque butée et où les veines des éléments de butées sont dans des positions angulaires différentes par rapport à leurs axes longitudinaux.

Comme avec les autres types de bouchons techniques, ils ont également leurs inconvénients, tels que leur aspect extérieur car on peut distinguer les bandes transversales qui se chevauchent et qui correspondent aux différentes couches qui constituent le bouchon.

Dans la gamme des bouchons techniques, nous avons également le brevet international WO2011033485 dont le bouchon issu de cette invention résulte du procédé de fabrication qui consiste à coller un ensemble de 6 à 7 rondelles de liège naturel de 6 mm à 8 mm.

La présente invention consiste donc en la fabrication de corps cylindriques à microcouches similaires aux procédés de fabrication susmentionnés, mais dont les corps cylindriques résultant du nouveau procédé de fabrication présentent un ensemble d'avantages qui les différencient de tous les bouchons existants sur le marché, comme nous le verrons.

Nous pouvons donc en conclure que pour tous les bouchons connus à ce jour, leur composition et leur procédé de fabrication présentent des inconvénients, y compris pour le bouchon naturel.

Le défi majeur sur le marché des bouchons de liège est de pouvoir produire un bouchon qui conserve les avantages du liège naturel, en se rapprochant au maximum de ses caractéristiques physiques, garantissant une plus grande neutralité organoleptique et une homogénéité physique impossible de garantir avec toutes les autres méthodes de production, même avec le bouchon naturel, tout en ayant des coûts de production réduits et sans les inconvénients connus des bouchons techniques. C'est précisément l'objectif principal de cette invention.

### Description des figures

Fig. 1- Montre le morceau de liège naturel après le bouillage, le repos et l'empilement, en lui donnant une forme plate (1), on y voit les lignes de croissance et les irrégularités du liège visibles tout au long de la pièce.
Fig. 2 - montre l'aspect visuel du morceau de liège plat (1) après le processus de lamination en feuilles de liège d'une épaisseur comprise entre 0,06 mm et 2 mm (2) ;
Fig. 3 - Montre le morceau de liège après que les lames de 0,06 mm à 2 mm d'épaisseur (2) aient été nettoyées individuellement (3), classées par niveaux d'irrégularité (4), réorganisées et collées entre elles avec les irrégularités de chaque lame en décalage et pressées, pour créer un parallélépipède avec une totale homogénéité physique (5) visible sur toute la pièce ;
Fig. 4- Montre le parallélépipède résultant du collage des lames de 0,06 mm à 2 mm d'épaisseur (2) et la forme de la découpe des bandes de liège pour un tubage ultérieur, montrant l'homogénéité physique résultant du collage (5) le long de la pièce ;
Fig. 5- Montre le parallélépipède résultant du collage des lames de 0,06 mm à 2 mm d'épaisseur (2) et la forme de la découpe des bandes de liège pour un tubage ultérieur, montrant l'homogénéité physique résultant du collage.
   (5) le long de la pièce entière et le corps cylindrique résultant du tubage effectué parallèlement au collage des lames (6) ;
Fig. 6- Montre le parallélépipède résultant du collage des lames de 0,06 mm à 2 mm d'épaisseur (2) et la forme de découpe des bandes de liège pour un tubage ultérieur, montrant l'homogénéité physique résultant du collage
   (5) le long de la pièce entière et le corps cylindrique résultant du tubage effectué parallèlement au collage des lames (7) ;
Fig. 7- Montre le parallélépipède résultant du collage des lames de 0,06 mm à 2 mm d'épaisseur (2) et la forme de la découpe des bandes de liège pour un tubage ultérieur, montrant l'homogénéité physique résultant du collage
   (5) le long de la pièce entière et le corps cylindrique résultant du tubage effectué parallèlement au collage des lames (8) ;

### Description détaillée de l'invention

La présente invention est un nouveau procédé de fabrication de corps en liège cylindriques à microcouches caractérisés par une homogénéité physique inégalée par rapport aux bouchons naturels et aux bouchons techniques connus sur le marché et qui se fait par l'obtention dans l'arbre de planches de liège naturel concaves et allongées et avec les lignes de croissance du liège disposées perpendiculairement au sens radial de l'arbre.

Les planches en liège naturel sont soumises à un processus de bouillage dans de l'eau bouillante propre, dont la durée peut varier entre 70 et 90 minutes et à une température comprise entre 80 et 100 °C, en fonction des caractéristiques des planches de liège naturel. Vient ensuite la phase d'aplatissement découlant de la cuisson et à l'empilement ultérieur des planches pour donner à la pièce de liège une forme aplatie. Pendant une période qui varie entre 24h et 72h, le liège est laissé en repos et on passe ensuite à la phase de tirage.

Pour la présente invention, les planches de liège sont cuites à une température à une température de 90 °C pendant 90 minutes.

La phase de cuisson du liège est importante car c'est grâce à elle que le liège devient plus régulier et que son volume augmente. C'est également un mécanisme efficace pour réduire la microflore et par conséquent améliorer la structure interne du liège.

Le procédé de cuisson utilisé dans la présente invention est celui utilisé traditionnellement pour la cuisson des planches de liège naturel.

Le découpage des planches de liège déjà plates est réalisé à l'aide d'une machine pour le tranchage de feuilles de liège composée :
- d'une plaque circulaire sur laquelle les planches de liège sont fixées à des plaques moletées ;
- d'un couteau rotatif.

Lors du processus de lamination, la plaque circulaire avec les planches de liège fixées passe successivement à travers le couteau rotatif qui découpe les planches de liège en épaisseurs allant de 0,06 mm à 2 mm (2).

Le procédé de lamination de la présente invention et l'équipement mécanique utilisé ne représentent pas en eux-mêmes une caractéristique technique de la présente invention, puisqu'il s'agit de procédés connus pour le laminage de planches de liège. La caractéristique technique réside dans l'épaisseur réduite des lames obtenues par le procédé de laminage de 0,06 mm à 2 mm (2) et de leur utilisation dans la composition de parallélépipèdes de liège pour le tubage de cylindres à microcouches utilisés comme obturateurs de boisson.

Vient ensuite le nettoyage de chaque lame individuellement (3), l'épaisseur réduite des lames de liège comprise entre 0,06 mm et 2 mm (2), qui diffère de tous les autres procédés de production connus à ce jour, permet un meilleur nettoyage, car il est effectué de manière individuelle de chaque côté des lames, permettant une neutralité presque totale d'un point de vue organoleptique. Le nettoyage consiste à désodoriser et à désinfecter les contaminants. Si nous prenons en compte l'épaisseur réduite des lames comprise entre 0,06 mm et 2 mm (2) qui constitueront le parallélépipède, il est facile de comprendre que la surface de nettoyage en volume est beaucoup plus grande que celle des rondelles dont l'épaisseur est très supérieure à l'épaisseur maximale de 2 mm que peuvent atteindre les lames de l'invention.

Le procédé de nettoyage utilisé pour la présente invention ne représente pas en lui-même une caractéristique technique de l'invention, car on utilisera toujours le procédé qui offre les meilleurs résultats connus sur le marché, ce qui caractérise la présente invention est le fait que le nettoyage est effectué individuellement, lame par lame (3), en veillant à ce que la surface à assainir en volume soit beaucoup plus grande que pour le bouchon naturel et les bouchons multi-pièces.

Les lames de liège produites sont classées par qualité de la matière, soit par sélection visuelle, soit par sélection mécanique à l'aide d'un dispositif électronique (Scanner) (4), en fonction des niveaux d'irrégularités.

De cette manière, il est possible de créer une qualité de liège uniforme lors de la construction du parallélépipède par rapport à une planche de liège naturel.

Lorsque l'on a obtenu les lames, elles sont collées à l'aide d'un liant à usage alimentaire. Nous utiliserons toujours au moment de l'application le liant qui est utilisé sur le marché à ce moment-là et qui réunit les meilleures qualités. Le collage des différentes lames se fait selon la classification obtenue (4) et de sorte que les pores résultant des lignes de croissance et les irrégularités naturelles du liège soient décalées dans les interfaces de chacune des lames empêchant qu'elles communiquent entre elles. Cette méthode de collage dans laquelle les irrégularités du liège sont décalées entre elles afin de créer un parallélépipède physiquement homogène (5) représente une véritable innovation.

De cette manière, on obtient une homogénéité physique impossible à atteindre grâce aux méthodes déjà connues de tous les autres brevets et des bouchons naturels, où l'un des inconvénients signalés est précisément l'impossibilité d'éliminer les irrégularités du liège.

Une fois collées, les lames sont pressées, le pressage peut être fait avec une pression légère ou forte et peut être fait à chaud ou à froid. La pression du pressage aura un impact direct sur l'élasticité finale du produit, c'est pourquoi on réalise dans la présente invention un léger pressage qui garantira une élasticité disponible plus élevée et par conséquent de meilleurs niveaux d'étanchéité des corps cylindriques produits par ce nouveau procédé.

Le procédé de collage et de pressage utilisés ne représentent pas à eux seuls une caractéristique technique de l'invention, car nous utiliserons toujours au moment de l'application le liant et la presse qui sont utilisés sur le marché à ce moment-là et qui réunissent les meilleures qualités, la particularité réside dans le fait qu'au moment du collage des lames d'épaisseur réduite de 0,06 mm à 2 mm (2), on arrive à éliminer efficacement les irrégularités du liège en collant chaque lame en décalant les irrégularités du liège de chaque lame (5), garantissant ainsi une densité plus grande et meilleure par rapport aux bouchons existants sur le marché, qu'ils soient naturels ou techniques.

En effet, des études comparatives menées sur les bouchons résultant de la présente invention montrent que leur densité, toujours associée à l'élasticité du liège et aux niveaux de colle utilisés dans la production atteignent des résultats sans précédent par rapport aux bouchons existants, car il n'est pas nécessaire d'utiliser de grandes quantités de colle.

Le liège pour les bouchons naturels (de bonne qualité) a un poids ou une densité spécifique du bouchon naturel compris entre 170 et 190 kg/m3 => 180 kg/m3 +/- 10 kg/m3.

Pour les bouchons techniques micro granulés, le poids ou la densité spécifique est compris entre 280 et 300 kg/m3 => 290 kg/m3 +/- 10 Kg/m3.

Pour les bouchons résultant de la nouvelle méthode de production, le poids spécifique ou la densité est compris entre 160 et 280 kg/m3 => 220 kg/m3 +/-60 Kg/m3.

Comme nous pouvons le constater les corps cylindriques résultant de la présente invention se rapprochent des valeurs des bouchons naturels, et ils devraient même les dépasser.

À partir des lames obtenues à travers le collage, on obtient un parallélépipède qui pourra être découpé selon les dimensions qui permettent une meilleure optimisation du tubage (6,7 et 8) par rapport au produit final souhaité, à la production de bouchons en microcouches ou aux rondelles pour les bouchons techniques. Cette optimisation est définie en fonction des dimensions du cylindre de liège qui sera produit et le sens de tubage peut être modifié en fonction du produit souhaité. Les parallélépipèdes de liège peuvent reproduire les bandes utilisées pour la perforation traditionnelle dans les machines de tubage habituellement utilisées dans la fabrication de bouchons naturels ou dans les tubeuses traditionnelles pour la production de rondelles.

D'autres techniques de tubage peuvent également être développées pour optimiser le rendement industriel dans la production de bouchons ou de rondelles.

Les parallélépipèdes résultant du collage des lames de liège d'une épaisseur comprise entre 0,06 mm et 2 mm (2) sont composées d'un nombre moyen de lames variant en fonction du type de corps cylindrique que l'on veut produire. Dans un bouchon utilisé pour l'obturation d'une longueur de 45 mm et d'un diamètre de 25 mm (taille normale des bouchons pour obturer les vins fortifiés), le parallélépipède pourra être composé par une moyenne de lames allant de 416 à 12 (9). Dans une rondelle utilisée pour la fabrication de bouchons techniques (rondelles de taille normale utilisées pour des bouchons de mousseux) d'une longueur de 6,4 mm et d'un diamètre de 30 mm, le parallélépipède peut être composé avec une moyenne de lames qui varient de 500 à 15 (10).

Les corps cylindriques résultant du nouveau procédé sont constitués de plusieurs lames de liège qui sont positionnées par rapport à l'axe du cylindre en fonction du sens du tubage et qui peut être effectué parallèlement au sens des feuilles laminées (6), perpendiculairement (7) ou obliquement (8) par rapport à l'axe de la pièce, en fonction du type et du corps cylindrique que l'on veut obtenir.

Comme il est possible de tuber dans n'importe quelle direction, il est possible d'obtenir une plus grande rentabilité de la pièce de liège entière.

Pour la production de bouchons destinés à des vins tranquilles, le procédé de tubage préféré est celui fait dans le sens parallèle à celui des feuilles laminées (6), ainsi on obtient un effet visuel similaire à celui du liège naturel.

Une fois tubés les bouchons sont soumis aux processus habituels de finalisation, de ponçage et de finition, sans avoir recours aux empreintes cosmétiques, très utilisées dans les bouchons techniques pour se rapprocher de l'image visuel des bouchons naturels.

Pour la production des rondelles qui serviront de composants pour des bouchons techniques, il est préférable que les lames de liège soient positionnées perpendiculairement à l'axe du cylindre, c'est-à-dire le long de sa longueur (7), produisant ainsi un effet visuel similaire aux rondelles fabriquées à partir d'un morceau de liège (rondelle naturelle).

### Caractéristiques des corps cylindriques (bouchons ou rondelles) obtenus par le procédé de la présente invention (le résultat final du procédé est la fabrication de cylindres de liège à microcouches) :

Toutes les caractéristiques des corps cylindriques suivantes résultent du fait que, dans le procédé de la présente invention, les lames de liège utilisées ont une si faible épaisseur, comprise entre 0,06 mm et 2 mm (2), permettant de nettoyer une plus grande quantité de liège, nettoyage réalisé individuellement, lame par lame (3) en tenant compte de la grande quantité de lames de liège utilisées pour la fabrication de corps cylindriques (9 et 10), ainsi que de l'élimination presque complète des irrégularités et des pores caractéristiques du liège naturel au moment où l'on procède au choix des lames (4) et au collage des lames (5).

En effet, les corps cylindriques résultant de la présente invention se distinguent de ceux déjà connus sur le marché car ils garantissent :
- Une homogénéité totale et une similitude visuelle (bouchons ou rondelles) par rapport à un bouchon naturel, en raison du volume élevé de liège utilisé pour sa composition, résultant du collage de feuilles de liège à faible épaisseur ;
- Une homogénéité physique totale, concernant la densité par rapport aux bouchons produits sur le marché actuel, selon une étude de marché comparative déjà révélée ;
- Une homogénéité physique totale le long du corps cylindrique en termes de densité, de porosité et d'élasticité par rapport au bouchon naturel, dont l'homogénéité physique est très variable en raison des caractéristiques naturelles du liège ;
- Une uniformité du standard moyen de qualité, sans avoir recours aux empreintes cosmétiques utilisées dans tous les bouchons techniques, grâce à la taille réduite des lames ;
- Une neutralité d'un point de vue organoleptique grâce au nettoyage d'une plus grande surface de liège (désodorisation et désinfection) car les traitements sont administrés lame par lame, garantissant un grand volume de nettoyage de surface ;
- Des bouchons fabriqués à partir de liège de toutes les classes et de tous les calibres, sans restriction similaires à celles des autres obturateurs de liège ;
- La possibilité de fabriquer des bouchons de liège de toutes tailles, y compris d'autres composants (par exemple : des rondelles en liège) avec une homogénéité totale alors que dans la fabrication traditionnelle du bouchon en liège naturel ou du bouchon technique, le produit final est très hétérogène ;
- L'optimisation du tubage car il peut être tubé dans le sens longitudinal, perpendiculaire ou oblique par rapport à l'axe de la pièce, en fonction du type et du corps cylindrique que l'on veut obtenir ;
- Un faible coût de production.

## Revendications

1. Procédé de fabrication de corps cylindriques en liège comprenant les étapes suivantes :
a) Cuisson de la planche de liège naturel entre 70 et 90 minutes à une température comprise entre 80 °C et 100 °C et un aplatissement découlant de la cuisson (1) ;
b) Repos du liège pendant une période de 24h à 72h ;
c) Laminage de la planche de liège à l'aide d'une machine à trancher le liège, en lames de liège de faible épaisseur comprises entre 0,06 et 2 mm (2) ;
d) Nettoyage individuel de chaque côté de la feuille résultant du laminage (3) ;
e) Classification des lames en fonction de la qualité de la matière (4) ;
f) Collage avec application de liant adapté à une utilisation alimentaire et pressage de sorte que les pores de croissance orientés perpendiculairement aux lames et les irrégularités du liège sont décalées au niveau des interfaces de chaque lame (5) ;
g)Formation de parallélépipèdes en microcouches qui sont coupés en tranches en fonction du produit final, et tubage des parallélépipèdes par rapport au produit final souhaité.

2. Procédé de fabrication de corps cylindriques selon la revendication 1, dans lequel la classification des lames de l'étape e) peut être effectuée par sélection visuelle ou sélection mécanique grâce à un dispositif électronique tel qu'un scanner (4).

3. Procédé de fabrication de corps cylindriques de liège selon la revendication 1 dans lequel le parallélépipède en microcouches formé à l'étape g) est composé d'un ensemble de lames dont le nombre varie en fonction de l'épaisseur des lames utilisées et du corps cylindrique que l'on veut produire :
- pour un bouchon d'une longueur de 45 mm et d'un diamètre de 25 mm, le parallélépipède peut être constitué d'un nombre moyen de lames allant de 12 à 416 (9) ;
- pour une rondelle d'une longueur de 6,4 mm et d'un diamètre de 30 mm, le parallélépipède peut être constitué d'un nombre moyen de lames allant de 15 à 500 (10) ;

4. Procédé de fabrication de corps cylindriques de liège selon les revendications 1 à 3, dans lequel les tranches de liège en microcouches peuvent être tubées parallèlement (6) aux feuilles laminées, perpendiculairement (7) ou obliquement (8) par rapport à l'axe en fonction du type de corps cylindrique que l'on veut obtenir.

5. Corps cylindrique de liège à microcouches obtenu par le procédé des revendications 1 à 3, dans lequel plusieurs lames de liège avec une épaisseur comprise entre 0,06 et 2 mm(2), sont positionnées dans une direction parallèle (6) aux veines de croissance et dans lequel les pores et les irrégularités du liège sur les différentes lames, une fois collées, sont décalés au niveau des interfaces, les empêchant de communiquer entre elles et générant une homogénéité presque totale (5) .

6. Corps cylindrique de liège à microcouches selon la revendication 5, lequel comprend entre 12 et 416 lames (9) lorsque le corps cylindrique a une longueur d'environ 45 mm et un diamètre d'environ 25 mm.

7. Corps cylindrique de liège à microcouches selon la revendication 5, lequel comprend entre 15 et 500 lames (10) lorsque le corps cylindrique a une longueur de 6,4 mm et un diamètre de 30 mm.

8. Corps cylindrique de liège à microcouches selon l'une quelconque des revendications 5 à 7, lequel forme une seule pièce de liège homogène et identique à un bouchon naturel.

9. Corps cylindrique de liège à microcouches selon l'une quelconque des revendications 5 à 8, lequel forme des rondelles qui serviront de composants à des bouchons techniques.

## Patentansprüche

1. Verfahren zur Herstellung zylindrischer Korkkörper, das folgende Schritte umfasst:
a) Kochen der Naturkorkplatte zwischen 70 und 90 Minuten bei einer Temperatur zwischen 80 °C und 100 °C und Abflachung durch das Kochen (1);
b) Ruhezeit des Korks für einen Zeitraum von 24 Stunden bis 72 Stunden;
c) Laminieren der Korkplatte mit einer Korkschneidemaschine zu Korkplatten mit einer geringen Dicke zwischen 0,06 und 2 mm (2);
d) Einzelreinigung jeder Seite des aus dem Laminieren resultierenden Bogens (3);
e) Klassifizieren der Platten je nach Qualität des Materials (4);
f) Verkleben durch Aufbringen eines lebensmitteltauglichen Bindemittels und Pressen, so dass die senkrecht zu den Platten ausgerichteten Wachstumsporen und die Unregelmäßigkeiten des Korks an den Schnittstellen jeder Platte (5) versetzt sind;
g) Bilden von Quadern in Mikroschichten, die je nach Endprodukt in Scheiben geschnitten werden, und Verrohren der Quader im Verhältnis zum gewünschten Endprodukt.

2. Verfahren zur Herstellung von zylindrischen Körpern nach Anspruch 1, wobei das Klassifizieren der Platten aus Schritt e) durch visuelle Auswahl oder mechanische Auswahl mittels einer elektronischen Vorrichtung wie einem Scanner (4) durchgeführt werden kann.

3. Verfahren zur Herstellung von zylindrischen Korkkörpern nach Anspruch 1, wobei der in Schritt g) gebildete Quader aus Mikroschichten aus einer Reihe von Platten besteht, deren Anzahl je nach Dicke der verwendeten Platten und des zu erzeugenden zylindrischen Körpers variiert:
- bei einem Korken mit einer Länge von 45 mm und einem Durchmesser von 25 mm kann der Quader aus einer durchschnittlichen Anzahl von 12 bis 416 Platten (9) bestehen;
- bei einer Scheibe mit einer Länge von 6,4 mm und einem Durchmesser von 30 mm kann der Quader aus einer durchschnittlichen Anzahl von 15 bis 500 Platten (10) bestehen;

4. Verfahren zur Herstellung von zylindrischen Korkkörpern nach den Ansprüchen 1 bis 3, wobei die Korkscheiben in Mikroschichten je nach der Art des zu erhaltenden zylindrischen Korkkörpers parallel (6) zu den laminierten Bögen, senkrecht (7) oder schräg (8) zur Achse verrohrt werden können.

5. Zylindrischer Korkkörper mit Mikroschichten, der nach dem Verfahren nach den Ansprüchen 1 bis 3 erhalten wird, wobei mehrere Korkplatten mit einer Dicke zwischen 0,06 und 2 mm(2) in einer Richtung parallel (6) zu den Wachstumsadern positioniert sind und wobei die Poren und Unregelmäßigkeiten des Korks auf den verschiedenen Platten, sobald sie verklebt sind, an den Schnittstellen versetzt sind, wodurch sie nicht miteinander in Verbindung stehen und eine fast vollständige Homogenität (5) erzeugen.

6. Zylindrischer Korkkörper mit Mikroschichten nach Anspruch 5, der zwischen 12 und 416 Platten (9) umfasst, wenn der zylindrische Körper eine Länge von etwa 45 mm und einen Durchmesser von etwa 25 mm hat.

7. Zylindrischer Korkkörper mit Mikroschichten nach Anspruch 5, der zwischen 15 und 500 Platten (10) umfasst, wenn der zylindrische Körper eine Länge von 6,4 mm und einen Durchmesser von 30 mm hat.

8. Zylindrischer Korkkörper mit Mikroschichten nach einem der Ansprüche 5 bis 7, der ein einziges Stück Kork bildet, das homogen und identisch mit einem natürlichen Korken ist.

9. Zylindrischer Korkkörper mit Mikroschichten nach einem der Ansprüche 5 bis 8, der Scheiben bildet, die als Komponenten für technische Korken dienen.

## Claims

1. A method for manufacturing cylindrical cork bodies comprising the following steps:
a) Cooking the natural cork board for 70 to 90 minutes at a temperature between 80°C and 100°C, and a flattening (1) due to the cooking step (1);
b) Allowing the cork to rest for a period of 24h to 72 h;
c) Laminating the cork board using a cork slicing machine into cork sheets of small thickness comprised between 0.06 and 2 mm (2);
d) Individually cleaning each side of the sheet resulting from the laminating step (3);
e) Classifying the sheets according to the quality of the material (4);
f) Bonding the sheets by applying a binder suitable for food and pressing them such that the growth pores oriented perpendicularly to the sheets and the cork irregularities are offset at the interfaces between each sheet (5);
g) Forming parallelepipeds made of microlayers, which are cut into slices depending on the intended final product, and tubing the parallelepipeds according to the desired final product.

2. The method for manufacturing cylindrical bodies according to claim 1, wherein the classification of the sheets in step e) is carried out by visual selection or by mechanical selection using an electronic device such as a scanner (4).

3. The method for manufacturing cylindrical cork bodies according to claim 1, wherein the microlayer parallelepiped formed in step g) is composed of a set of sheets, the number of which varies depending on the thickness of the sheets used and on the cylindrical body to be produced:
- for a stopper having a length of 45 mm and a diameter of 25 mm, the parallelepiped may be formed from an average number of sheets ranging from 12 to 416 (9);
- for a washer having a length of 6.4 mm and a diameter of 30 mm, the parallelepiped may be formed from an average number of sheets ranging from 15 to 500 (10);

4. The method for manufacturing cylindrical cork bodies according to claims 1 to 3, wherein the microlayer cork slices may be tubed parallel (6) to the laminated sheets, perpendicular (7) thereto, or obliquely (8) relative to the axis, depending on the type of cylindrical body to be obtained.

5. A microlayer cylindrical cork body obtained by the method according to claims 1 to 3, wherein a plurality of cork sheets having a thickness between 0.06 and 2 mm (2) are positioned in a direction parallel (6) to the growth veins, and wherein the pores and irregularities of the cork on the different sheets, once bonded, are offset at the interfaces, preventing communication therebetween and generating an almost total homogeneity (5).

6. The microlayer cylindrical cork body according to claim 5, which comprises between 12 and 416 sheets (9) when the cylindrical body has a length of about 45 mm and a diameter of about 25 mm.

7. The microlayer cylindrical cork body according to claim 5, which comprises between 15 and 500 sheets (10) when the cylindrical body has a length of 6.4 mm and a diameter of 30 mm.

8. The microlayer cylindrical cork body according to any one of claims 5 to 7, forming a single homogeneous cork piece identical to a natural cork stopper.

9. The microlayer cylindrical cork body according to any one of claims 5 to 8, forming washers intended to serve as components for technical stoppers.
